# EUROPÄISCHE PATENTSCHRIFT

(11) **EP 0 408 871 B1**
(45) Veröffentlichungstag und Bekanntmachung des Hinweises auf die Patenterteilung: **27.01.1993**
(21) Anmeldenummer: 90110011.5
(22) Anmeldetag: 26.05.1990
(51) Int. Cl.: E06B 7/22

(54) **Dichtung am Mittelstoss von Fenstern oder Türen mit horizontal verschiebbaren Flügeln**
Sealing arrangement in the middle part of windows or doors with horizontally sliding wings
Joint d'étanchéité pour la partie centrale des portes ou des fenêtres à battants coulissant horizontalement

(30) Priorität: 18.07.1989 DE 3923708
(43) Veröffentlichungstag der Anmeldung: 23.01.1991
(73) Patentinhaber: WICONA BAUSYSTEME GMBH & CO. KG, D-89077 Ulm (DE)
(72) Erfinder: Scholz, Eckhard, D-7913 Senden 1 (DE); Bommer, Werner, D-7900 Ulm (DE)
(74) Vertreter: Dziewior, Joachim, Dipl.-Phys. Dr.

(56) Entgegenhaltungen:
- DE-C- 2 725 321
- FR-A- 2 376 937

## Beschreibung

Die Erfindung betrifft ein Fenster oder eine Tür nach dem Oberbegriff des Anspruchs 1.

Bei Schiebekonstruktionen der genannten Art (etwa nach der DE-C-2.725.321) wird auch bei komplizierteren Querschnittsverhältnissen am Blendrahmen durch die Aufteilung der Dichtorgane in Manschette und Dichtungsbrücke eine gute Dichtwirkung erzielt.

Bei der vorbekannten Konstruktion besteht auch der Dichtungskörper der Dichtungsbrücke aus weichem Material. Um insbesondere der Längsbeanspruchung durch die Flügel Rechnung zu tragen, sind die Manschette mit dem Blendrahmen sowie Manschette und Dichtungskörper miteinander in nachteiliger Weise zu verkleben.

Der Erfindung liegt daher die Aufgabe zugrunde, Fenster oder Türen der eingangs genannten Art derart auszubilden, daß die Stabilisierung der Dichtungsbrücke verbessert und zugleich deren Montage erleichtert wird.

Die Aufgabe wird erfindungsgemäß dadurch gelöst, daß der Dichtungskörper der Dichtungsbrücke aus einem harten Werkstoff besteht und daß der Dichtungskörper blendrahmenseitige Vorsprünge aufweist, die in zugeordnete Ausnehmungen im Boden der Manschette eingreifen.

Durch die Ausbildung des Dichtungskörpers aus hartem Werkstoff wird das nachteilige Verkleben vermieden. In Verbindung mit den weiteren erfindungsgemäßen Merkmalen ist eine einfache Montage der Dichtungsbrücke gewährleistet.

Da der Dichtungskörper der Dichtungsbrücke aus einem harten Werkstoff besteht, dient die Dichtungsbrücke gleichzeitig als Aushangsicherung für die Flügel.

Nach einer besonderen Ausführungsform der Erfindung sind die Vorsprünge im Bereich der Bohrungen für die Befestigungsschrauben angeordnet.

Es empfiehlt sich, daß die Höhe H der Vorsprünge geringfügig kleiner ist als die Dicke D des Bodens der Manschette im Ausgangszustand. Dadurch wird erreicht, daß beim Anziehen der Befestigungsschrauben der Boden der Manschette gegen den Blendrahmen gepreßt wird.

Zur Verbesserung der Dichtwirkung trägt weiterhin bei, wenn die Breite B der Dichtungsbrücke geringfügig größer ist als die Öffnungsbreite O der Manschette im Ausgangszustand. Dadurch werden einmal die Schenkel der Manschette gegen die Laufschienen bzw. Führungsschienen dichtend gepreßt, zum anderen wird die Dichtungsbrücke gegenüber der Manschette abgedichtet.

Zur Vereinfachung der Montage der Dichtungsbrücke, insbesondere am oberen Mittelstoß, trägt insbesondere bei, daß die Bohrungen in das Innere der Bohrungen hineinragende Dichtlippen aufweisen. Diese Dichtlippen haben zwei Funktionen: Einmal halten sie während der Montage die Befestigungsschrauben, zum anderen legen sie sich nach dem Anziehen der Befestigungsschrauben dichtend an deren Gewinde.

Vorzugsweise ist oben und unten am Mittelstoß jeweils die gleiche Manschette und die gleiche Dichtungsbrücke angeordnet.

Die Erfindung wird anhand des folgenden Ausführungsbeispiels näher erläutert. Es zeigt
Figur 1 einen Vertikalschnitt durch ein Schiebefenster am Mittelstoß der Flügel,
Figur 2 perspektivisch die Anordnung von Manschette und Dichtungsbrücke und
Figur 3 einen Vertikalschnitt durch Manschette und Dichtungsbrücke.

Das Schiebefenster nach Fig. 1 weist zwei Flügel 1, 2 auf, denen Laufschienen 3, 4 bzw. Führungsschienen 5, 6 zugeordnet sind. Die Laufschienen 3, 4, die Führungsschienen 5, 6 und deren Flansche 7, 8 sind Bestandteile des Blendrahmens 9.

Am Mittelstoß der Flügel 1, 2 zwischen den Laufschienen 3, 4 bzw. zwischen den Flanschen 7, 8 der Führungsschienen 5, 6 ist jeweils eine U-förmige Manschette 10 aus Weichgummi angeordnet, in der eine Dichtungsbrücke 11 geführt ist.

Die Dichtungsbrücke 11 selbst besteht aus einem Dichtungskörper 12 aus einem harten Werkstoff (wie Kunststoff, Aluminium od. dgl.) und im vorliegenden Beispiel aus vier Dichtungsbürsten 13. Wie in Fig. 1 gezeigt, sind hier jeweils oben und unten die gleiche Manschette 10 und die gleiche Dichtungsbrücke 11 verwendet.

Die U-förmige Manschette 10 wird bereits jeweils vor dem Einsatz der Flügel 1, 2 in dem Blendrahmen 9 montiert. Nach dem Einsatz der Flügel 1, 2 kann jeweils die Dichtungsbrücke 11 seitlich eingeschoben werden. Die Dichtungsbrücke 11 wirkt dabei wegen des harten Materials des Dichtungskörpers 12 als Aushangsicherung für die Flügel 1, 2.

Die Breite B der Dichtungsbrücke 11 ist dabei geringfügig größer (einige 10tel mm) als die Öffnungsbreite O der Manschette 10 im Ausgangszustand (vgl. insbes. Fig. 2). Dadurch werden nicht nur die Seitenschenkel 10˝ der Manschette 10 dichtend gegen die Laufschienen 3, 4 bzw. gegen die Flansche 7, 8 der Führungsschienen 5, 6 gepreßt, sondern es wird auch die Dichtungsbrücke 11 gegenüber der Manschette 10 abgedichtet.

Die Montage der Dichtungsbrücke 11 (insbes. am oberen Mittelstoß) wird dadurch erleichtert, daß der Dichtungskörper 12 blendrahmenseitig im Bereich der Bohrungen 14 für die Befestigungsschrauben 15 Vorsprünge 16 aufweist, die in zugeordnete Ausnehmungen 17 im Boden 10′ der Manschette 10 eingreifen. Bei der Montage werden die Befestigungsschrauben 15 durch Dichtlippen 18 der Bohrungen 14 gehalten. Die Dichtlippen 18 reichen in das Innere der Bohrungen 14 hinein. Nach dem Anziehen der - in den Blendrahmen 9 eingreifenden - Befestigungsschrauben 15 wirken diese Dichtlippen 18 dichtend gegenüber dem Gewinde der Befestigungsschrauben 15.

Dadurch, daß die Höhe H der Vorsprünge 16 geringfügig kleiner ist (einige 10tel mm) als die Dicke D des Bodens 10′ der Manschette 10 im Ausgangszustand, wird beim Anziehen der Befestigungsschrauben 15 der Boden 10′ gegenüber dem Blendrahmen 9 abgedichtet.

## Patentansprüche

1. Fenster oder Tür mit in mindestens zwei Ebenen angeordneten, auf Laufschienen (3, 4) sitzenden und von Führungsschienen (5, 6) geführten Flügeln (1, 2), von denen mindestens einer horizontal schiebbar ist, wobei die Abdichtung am Mittelstoß der Flügel (1, 2) jeweils durch eine zwischen den Laufschienen (3, 4) bzw. Flanschen (7, 8) der Führungsschienen (5, 6) angeordnete, aus einem Dichtungskörper (12) mit Dichtungsbürsten (13) bestehende Dichtungsbrücke (11) erfolgt, die am Blendrahmen (9) des Fensters oder der Tür befestigt ist und die in einer im wesentlichen U-förmigen Manschette (10) aus weichem Werkstoff geführt ist,
dadurch gekennzeichnet,
daß der Dichtungskörper (12) der Dichtungsbrücke (11) aus einem harten Werkstoff besteht und daß der Dichtungskörper (12) blendrahmenseitige Vorsprünge (16) aufweist, die in zugeordnete Ausnehmungen (17) im Boden (10′) der Manschette (10) eingreifen.

2. Fenster oder Tür nach Anspruch 1, dadurch gekennzeichnet,
daß die Vorsprünge (16) im Bereich der Bohrungen (14) für die Befestigungsschrauben (15) angeordnet sind.

3. Fenster oder Tür nach Anspruch 1 oder 2, dadurch gekennzeichnet,
daß die Höhe H der Vorsprünge (16) geringfügig kleiner ist als die Dicke D des Bodens (10′) der Manschette (10) im Ausgangszustand.

4. Fenster oder Tür nach einem oder mehreren der Ansprüche 1 bis 3, dadurch gekennzeichnet,
daß die Breite (B) der Dichtungsbrücke (11) geringfügig größer ist als die Öffnungsbreite (O) der Manschette (10) im Ausgangszustand.

5. Fenster oder Tür nach einem oder mehreren der Ansprüche 1 bis 4, dadurch gekennzeichnet,
daß die Bohrungen (14) in das Innere der Bohrungen (14) hineinragende Dichtlippen (18) aufweisen.

6. Fenster oder Tür nach einem oder mehreren der Ansprüche 1 bis 5, dadurch gekennzeichnet,
daß oben und unten am Mittelstoß jeweils die gleiche Manschette (10) und die gleiche Dichtungsbrücke (11) angeordnet ist.

## Claims

1. Window or door with sashes (1, 2) being arranged in at least two planes sitting on sliding guides (3,4) and led by guiding rails (5, 6) and at least one of the sashes being horizontally slidable with the sealing of the central joint of the sashes (1, 2) carried out with a sealing bridge (11) consisting of a sealing body (12) with sealing brushes (13) arranged between the sliding guides (3, 4) and the flanges (7, 8) of the guiding rails (5, 6), which is fastened at the frame (9) of the window or the door and which is guided within a U-shaped sleeve (10) out of a soft material, characterised in that the sealing body (12) of the sealing bridge (11) is composed of a hard material and that the sealing body shows projections on the frame side, which engage into the corresponding recesses at the bottom (10′) of the sleeve.

2. Window or door according to Claim 1, characterised in that the projections (16) in the area of the holes (14) are arranged for the fastening screws (15).

3. Window or door according to Claim 1 or 2, characterised in that the height H of the projections (16) is slightly lower than the thickness D of the bottom (10′) of the sleeve (10) in the initial state.

4. Window or door according to one or more Claims 1 to 3, characterised in that the width (B) of the sealing bridge (11) is slightly bigger than the opening width (O) of the sleeve (10) in the initial state.

5. Window or door according to one or more Claims 1 to 4, characterised in that the holes (14) have sealing lips projecting into the inside of the holes (14).

6. Window or door according to one or more Claims 1 to 5, characterised in that both at the top and at the bottom of the central joint the same sleeve (10) and the same sealing bridge (11) are arranged.

## Revendications

1. Fenêtre ou porte comportant des vantaux (1, 2) qui sont disposés dans au moins deux plans, qui portent sur des rails de coulissement (3, 4), sont guidés par des rails de guidage (5, 6) et dont au moins ld'un peut coulisser horizontalement, l'étanchéité au joint médian des vantaux (1, 2) étant chaque fois obtenue au moyen d'un pont d'étanchéité (11) qui est disposé entre les rails de coulissement (3, 4) ou entre les ailes (7, 8) des rails de guidage (5, 6), qui est constitué d'un corps (12) avec brosses d'étanchéité, qui est fixé au cadre dormant (9) de la fenêtre ou de la porte et qui est guidé dans une manchette (10) sensiblement en forme de U, en matériau mou,
fenêtre ou porte caractérisée
par le fait que le corps (12) du pont d'étanchéité (11) est constitué d'un matériau dur et par le fait que le corps (12) présente, du côté du cadre dormant, des saillies (16) qui viennent en prise dans des évidements correspondants (17) prévus dans le fond (10′) de la manchette (10).

2. Fenêtre ou porte selon la revendication 1, caractérisée par le fait que les saillies (16) sont disposées dans la zone des perçages (14) pour les vis de fixation (15).

3. Fenêtre ou porte selon les revendications 1 ou 2, caractérisée
par le fait que la hauteur H des sailles (16) est légèrement inférieure à l'épaisseur (D) du fond (10′) de la manchette (10) à l'état initial.

4. Fenêtre ou porte selon une ou plusieurs des revendications 1 à 3, caractérisée
par le fait que la largeur (B) du pont d'étanchéité (11) est légèrement supérieure à la largeur d'ouverture (O) de la manchette (10) à l'état initial.

5. Fenêtre ou porte selon une ou plusieurs des revendications 1 à 4, caractérisée
par le fait que les perçages (14) présentent des lèvres d'étanchéité (18) qui pénètrent à l'intérieur des perçages (14).

6. Fenêtre ou porte selon une ou plusieurs des revendications 1 à 5, caractérisée
par le fait qu'en haut et en bas, au joint médian, sont respectivement disposés la même manchette (10) et le même pont d'étanchéité (11).
